# EUROPÄISCHE PATENTSCHRIFT

(11) **EP 3 059 360 B1**
(45) Veröffentlichungstag und Bekanntmachung des Hinweises auf die Patenterteilung: **20.05.2020**
(21) Anmeldenummer: 16153646.1
(22) Anmeldetag: 01.02.2016
(51) Int. Cl.: E05B 47/06, E05B 9/04

(54) **SCHLIESSZYLINDER**
LOCKING CYLINDER
SERRURE À CYLINDRE

(30) Priorität: 19.02.2015 DE 102015202982
(43) Veröffentlichungstag der Anmeldung: 24.08.2016
(73) Patentinhaber: BKS GmbH, 42549 Velbert (DE)
(72) Erfinder: Braam, Reinhold, 46414 Rhede (DE); Schulenberg, Edgar, 45699 Herten (DE)
(74) Vertreter: DREISS Patentanwälte PartG mbB

(56) Entgegenhaltungen:
- EP-A1- 0 559 158
- AT-U1- 10 715
- DE-A1-102010 008 664
- DE-U1- 20 107 870

## Beschreibung

Die Erfindung betrifft einen Schließzylinder mit einem in einem Zylindergehäuse drehbaren, schlüsselbetätigbaren Schließkern, gemäß den aus der DE 201 07 870 U1 bekannten Merkmalen des Oberbegriffs des Anspruchs 1. Aus der DE 10 2010 008 664 A1 und aus der EP 0 559 158 A1 sind weitere Schließzylinder bekannt.

Es ist üblich, einen Schließzylinder mit identifizierenden Informationen zu versehen, insbesondere durch Prägungen, Gravuren oder Beschriftungen. Diese Informationen werden beispielsweise bei der Nachbestellung von Schließzylindern benötigt. Problematisch ist allerdings, dass diese Informationen im eingebauten Zustand des Schließzylinders (also beispielsweise bei Anordnung an einem Tür- oder Fensterflügel) nicht zugänglich sind und erst durch eine Demontage des Schließzylinders zugänglich gemacht werden können.

Ausgehend von der DE 201 07 870 U1 liegt der vorliegenden Erfindung die Aufgabe zugrunde, einen Schließzylinder der eingangs genannten Art so zu verbessern, dass er vor mechanischen Zugriffen geschützt ist und dass die Identifikationseinheit gut auslesbar und optisch unauffällig integriert ist.

Diese Aufgabe wird bei einem Schließzylinder der eingangs genannten Art erfindungsgemäß durch die kennzeichnenden Merkmale des Anspruchs 1 gelöst.

Erfindungsgemäß wird eine elektronische Kennzeichnung eines Schließzylinders ermöglicht, wobei die den Schließzylinder identifizierenden Informationen auch im eingebauten Zustand des Schließzylinders zugänglich sind. Dies wird dadurch erreicht, dass an der Vorderseite des Zylindergehäuses, welche auch im eingebauten Zustand des Schließzylinders sichtbar ist, eine Identifikationseinheit vorgesehen ist. Diese umfasst einen RFID-Transponder und eine mit dem Zylindergehäuse verbundene Aufnahmeeinheit für den RFID-Transponder. Die Aufnahmeeinheit ermöglicht die Bereitstellung eines Aufnahmeraums für den RFID-Transponder, der mittels eines Lesegeräts auslesbar ist. Das Lesegerät kann benachbart zu der Vorderseite des Zylindergehäuses positioniert werden, um die auf dem RFID-Transponder gespeicherten Informationen auszulesen.

Die Aufnahmeeinheit ermöglicht es, den RFID-Transponder vor einem mechanischen Zugriff zu schützen.

Für eine möglichst unauffällige Integration der Identifikationseinheit an dem Schließzylinder ist vorgesehen, dass die Aufnahmeeinheit in einer Materialaussparung des Zylindergehäuses aufgenommen ist.

Für eine verbesserte Auslesbarkeit des RFID-Transponders ist vorgesehen, dass die Aufnahmeeinheit aus einem Kunststoffmaterial hergestellt ist.

Erfindungsgemäß weist die Aufnahmeeinheit auf ihrer Vorderseite einen Wandabschnitt auf, dessen nach außen weisende Oberfläche einen Teil der Vorderseite des Schließzylinders bildet. Diese Vorderseite des Schließzylinders ist auch im eingebauten Zustand des Schließzylinders sichtbar.

Ferner ist es vorteilhaft, wenn die Aufnahmeeinheit auf ihrer Rückseite einen Wandabschnitt zur Anordnung einer magnetischen Schirmfolie aufweist. Hierdurch wird die Auslesbarkeit des RFID-Transponders an einem metallischen Zylindergehäuse verbessert.

Um eine möglichst raumsparende Anordnung zu schaffen, welche eine nur kleine Aufnahmeeinheit benötigt, ist es bevorzugt, wenn der RFID-Transponder eine integrierte Antenne aufweist. Ein solcher RFID-Transponder ist beispielsweise von der Firma Murata, Japan, unter der Bezeichnung "LXMS33HCNG-134" bekannt.

Ferner ist es bevorzugt, wenn der RFID-Transponder NFC-kompatibel ist. Bei "NFC" handelt es sich um einen im Bereich der Mobiltelefone zwischenzeitlich verbreiteten Nahfeldkommunikations-Standard.

Der RFID-Transponder enthält vorzugsweise einen den Schließzylinder kennzeichnenden, einmaligen

Identifikationscode. Zusätzlich oder alternativ hierzu können in dem RFID-Transponder auch einzelne oder mehrere der folgenden Informationen gespeichert sein: Länge des Schließzylinders, Prüfklasse, Material, Bestellnummer, Seriennummer. Die vorstehend genannten Informationen sind vorzugsweise verschlüsselt. Darüber hinaus ist auch die Speicherung von Fertigungsinformationen, welche die Qualitätssicherung betreffen, möglich. In entsprechender Weise kann das Fertigungsdatum des Schließzylinders gespeichert werden.

Die beschriebenen Informationen ermöglichen eine einfache Zuordnung der Schließzylinder insbesondere bei dem Aufbau großer Schließanlagen.

Schließlich kann in dem RFID-Transponder eine Information gespeichert und ausgelesen werden, welche Einzel- oder Gruppenschlüssel für den betreffenden Schließzylinder schließberechtigt sind.

Weitere Merkmale und Vorteile der Erfindung sind Gegenstand der nachfolgenden Beschreibung und der zeichnerischen Darstellung eines bevorzugten Ausführungsbeispiels.

In den Zeichnungen zeigen:
- Fig. 1: eine Seitenansicht einer Ausführungsform eines Schließzylinders; und
- Fig. 2: eine Vorderansicht des Schließzylinders gemäß Fig. 1.

Eine Ausführungsform eines Schließzylinders ist in Figur 1 insgesamt mit dem Bezugszeichen 10 bezeichnet. Dieser umfasst ein Zylindergehäuse 12 mit mindestens einem schlüsselbetätigbaren Schließkern 14. Der Schließkern 14 ist in an sich bekannter Weise mittels Sperrelementen 16 relativ zu dem Zylindergehäuse 12 verriegel- und freigebbar zur Betätigung eines Schließbarts 18.

Das Zylindergehäuse 12 weist eine Vorderseite 20 auf, welche auch bei Einbau des Schließzylinders 10 und insbesondere auch bei Verwendung eines Schutzbeschlags (Rosette) sichtbar bleibt.

Im Bereich der Vorderseite 20 des Zylindergehäuses 12 weist diese eine taschenförmige Materialaussparung 22 auf, in welche eine Identifikationseinheit 24 eingesetzt ist. Die Identifikationseinheit 24 umfasst eine Aufnahmeeinheit 26 mit einem Hohlraum zur Aufnahme eines RFID-Transponders 28.

Die Aufnahmeeinheit 26 weist an ihrer Vorderseite einen Wandabschnitt 30 auf, der den RFID-Transponder überdeckt. Die nach außen weisende Oberfläche 32 des Wandabschnitts 30 bildet einen Teil der Vorderseite 20 des Schließzylinders 12 (vgl. Figur 2).

Die Aufnahmeeinheit 26 weist ferner einen rückwärtigen Wandabschnitt 34 auf, der an einer Begrenzung der Materialaussparung 22 des Zylindergehäuses 12 anliegt. Der Wandabschnitt 34 dient zur Anordnung einer magnetischen Schirmfolie 36, welche ebenfalls im Innenraum der Aufnahmeeinheit 26 aufgenommen ist und somit auf der Rückseite des RFID-Transponders angeordnet ist.

Der RFID-Transponder 28 ist mit einer integrierten Antenne versehen und NFC-kompatibel.

Der RFID-Transponder 28 trägt insbesondere einen den Schließzylinder 10 kennzeichnenden, weltweit einmaligen Identifikationscode.

## Patentansprüche

1. Schließzylinder (10) mit einem in einem Zylindergehäuse (12) drehbaren, schlüsselbetätigbaren Schließkern (14), mit einer an der Vorderseite (20) des Zylindergehäuses (12) angeordneten Identifikationseinheit (24), wobei eine mit dem Zylindergehäuse (12) verbundene Aufnahmeeinheit (26), die einen Aufnahmeraum umfasst, vorgesehen ist, wobei die Identifikationseinheit (24) einen Transponder umfasst, wobei der Transponder in dem Aufnahmeraum angeordnet ist und wobei die Aufnahmeeinheit (26) in einer Materialaussparung (22) des Zylindergehäuses (12) aufgenommen ist, **dadurch gekennzeichnet, dass** die Aufnahmeeinheit (26) aus Kunststoff hergestellt ist, dass der Transponder ein RFID-Transponder (28) ist und dass die Aufnahmeeinheit (26) auf ihrer Vorderseite einen Wandabschnitt (30) aufweist, dessen nach außen weisende Oberfläche (32) einen Teil der Vorderseite (20) des Schließzylinders (12) bildet.

2. Schließzylinder (10) nach einem der voranstehenden Ansprüche, **dadurch gekennzeichnet, dass** die Aufnahmeeinheit (26) auf ihrer Rückseite einen Wandabschnitt (34) zur Anordnung einer magnetischen Schirmfolie (36) aufweist.

3. Schließzylinder (10) nach einem der voranstehenden Ansprüche, **dadurch gekennzeichnet, dass** der RFID-Transponder (28) eine integrierte Antenne aufweist.

4. Schließzylinder (10) nach einem der voranstehenden Ansprüche, **dadurch gekennzeichnet, dass** der RFID-Transponder (28) NFC-kompatibel ist.

5. Schließzylinder (10) nach einem der voranstehenden Ansprüche, **dadurch gekennzeichnet, dass** der RFID-Transponder (28) einen den Schließzylinder (10) kennzeichnenden, einmaligen Identifikationscode enthält.

## Claims

1. Lock cylinder (10) comprising a key-operated locking core (14) rotatable in a cylinder housing (12), an identification unit (24) arranged at the front side (20) of the cylinder housing (12), wherein a receiving unit (26) connected to the cylinder housing (12) is provided, the receiving unit comprising a receiving space, wherein the identification unit (24) comprises a transponder, wherein the transponder is arranged inside the receiving space and wherein the receiving unit (26) is received in a material recess (22) of the cylinder housing (12), **characterized in that** the receiving unit (26) is made of plastics, that the transponder is an RFID transponder (28) and that the receiving unit (26) has a wall section (30) at its front, the outward facing surface (32) of which forming a part of the front (20) of the lock cylinder (12) .

2. Lock cylinder (10) as claimed in one of the preceding claims, **characterized in that** the receiving unit (26) comprises a wall section (34) for arranging a magnetic shielding film (36) at its backside.

3. Lock cylinder (10) as claimed in one of the preceding claims, **characterized in that** the RFID transponder (28) comprises a built-in antenna.

4. Lock cylinder (10) as claimed in one of the preceding claims, **characterized in that** the RFID transponder (28) is NFC compatible.

5. Lock cylinder (10) as claimed in one of the preceding claims, **characterized in that** the RFID transponder (28) has a unique identification code identifying the lock cylinder (10).

## Revendications

1. Cylindre de serrure (10) avec un noyau de serrure (14) rotatif au sein d'un boîtier de cylindre (12) et pouvant être actionné par clé, avec une unité d'identification (24) agencée au niveau de la face avant (20) du boîtier de cylindre (12), dans lequel une unité de réception (26) reliée au boîtier de cylindre (12) et comprenant un espace de réception est prévue, dans lequel l'unité d'identification (24) comprend un transpondeur, dans lequel le transpondeur est agencé dans l'espace de réception et dans lequel l'unité de réception (26) est accueillie dans un évidement de matériau (22) du boîtier de cylindre (12), **caractérisé en ce que** l'unité de réception (26) est réalisée en plastique, **en ce que** le transpondeur est un transpondeur RFID (28) et **en ce que** l'unité de réception (26) présente sur sa face avant une section de paroi (30) dont la surface (32) tournée vers l'extérieur forme une partie de la face avant (20) du cylindre de serrure (12).

2. Cylindre de serrure (10) selon l'une quelconque des revendications précédentes, **caractérisé en ce que** l'unité de réception (26) présente sur sa face arrière une section de paroi (34) destinée à l'agencement d'un film écran magnétique (36).

3. Cylindre de serrure (10) selon l'une quelconque des revendications précédentes, **caractérisé en ce que** le transpondeur RFID (28) présente une antenne intégrée.

4. Cylindre de serrure (10) selon l'une quelconque des revendications précédentes, **caractérisé en ce que** le transpondeur RFID (28) est compatible NFC.

5. Cylindre de serrure (10) selon l'une quelconque des revendications précédentes, **caractérisé en ce que** le transpondeur RFID (28) contient un code d'identification unique caractérisant le cylindre de serrure (10).
